# EUROPÄISCHE PATENTSCHRIFT

(11) **EP 1 056 534 B1**
(45) Veröffentlichungstag und Bekanntmachung des Hinweises auf die Patenterteilung: **04.07.2001**
(21) Anmeldenummer: 98963547.9
(22) Anmeldetag: 09.12.1998
(51) Int. Cl.: B01F 15/00, B01F 7/16, B28C 5/42

(54) **MISCHQUIRL FÜR EINE MISCHEINRICHTUNG**
TWIRLING STICK FOR A MIXING DEVICE
FOUET A MELANGER POUR MELANGEUR

(30) Priorität: 11.12.1997 DE 19755059
(43) Veröffentlichungstag der Anmeldung: 06.12.2000
(73) Patentinhaber: Melchior, Martin Theodor, D-66780 Rehlingen (DE)
(72) Erfinder: Melchior, Martin Theodor, D-66780 Rehlingen (DE)
(74) Vertreter: Flaccus, Rolf-Dieter, Dr.
(86) Internationale Anmeldenummer: EP9807988
(87) Internationale Veröffentlichungsnummer: WO9929407

(56) Entgegenhaltungen:
- DE-A- 3 615 992
- GB-A- 2 073 297
- US-A- 4 175 875
- US-A- 4 272 198
- US-A- 4 366 123

## Beschreibung

Die Erfindung betrifft einen Mischquirl für eine Mischeinrichtung für pulverförmiges oder feinkörniges Mischgut zum Mischen mit Wasser, insbesondere für eine in einer Putzmaschine angeordnete Mischeinrichtung, wie sie in der am 21.01.1999 verüffentlichten WO-A- 9902249 mit der Priorität vom 09.07.97 dargestellt ist.

Im Einsatz befindliche Putzmaschinen mit einer Mischeinrichtung, in der pulverförmiges oder feinkörniges Mischgut mit Wasser vermischt wird, weisen einen trichterförmigen Förderbehälter für das pulverförmige Mischgut, eine an den Trichterausgang nach unten angeschlossene Mischzone, in die das Wasser eingeleitet wird, und einen Mischquirl auf, der das durch eine Öffnung in den Förderbehälter eingegebene Mischgut erfaßt und in die Mischzone verbringt. Der Mischquirl wiederum steht förderbehälterseitig mit einem Antriebsmotor und mischzonenseitig mit einer Förderpumpe im Eingriff, die das gemischte Gut in eine Rohrleitung pumpt. Die Förderpumpe ist üblicherweise eine Schneckenpumpe und dreht sich simultan mit dem Mischquirl.

Der Mischquirl weist in der Mischzone zwei parallel zu seiner Drehachse im Abstand angeordnete Mischstäbe auf, die bis zur Förderpumpe reichen und förderpumpenseitig durch einen einen Zentrierzapfen aufweisenden und zugleich als Mitnahmeelement für die Förderpumpe ausgebildeten Querstab miteinander verbunden sind, der auch die Stabilität des Mischquirls sicherstellt. Die Mischstäbe sind an ihrem oberen Ende im Bereich des Fördertrichterausganges mit einem Quersteg miteinander verbunden, an dem ein durch den Fördertrichter geführter Antriebsstab fest angeordnet ist, der mit der Antriebswelle des Antriebsmotors im Eingriff steht. Um diesen Antriebsstab ist eine Mischspirale angeordnet, die mit ihrem förderpumpenseitigen Ende mit einem der beiden Mischstäbe fest verbunden ist und sich spiralförmig und nach oben öffnend in den Fördertrichter erstreckt.

Das in den Fördertrichter eingegebene Mischgut wird von der sich drehenden Spirale erfaßt und mit deren Unterstützung nach unten in die Mischzone verbracht und dort mit Wasser, das durch eine seitliche Rohrleitung eingeführt wird, vermischt. Dabei kann es jedoch in Abhängigkeit vom Mischgut und der eingeleiteten Wassermenge zu Verklumpungen und in deren Folge zu Verstopfungen kommen, insbesondere durch eine ungenügende Durchmischung, so daß der Misch- und der Förderprozeß des gemischten Gutes erheblich gestört ist.

Es ist nun Aufgabe der Erfindung, einen Mischquirl für eine Mischeinrichtung nach dem Oberbegriff des Anspruchs 1 zu schaffen, mit dem die Effektivität des Mischprozesses unter weitestgehender Vermeidung von Verklumpungen erheblich erhöht werden kann.

Diese Aufgabe wird bei einem Mischquirl nach dem Oberbegriff des Anspruchs 1 durch dessen kennzeichnende Merkmale gelöst.

Ein in bekannter Weise zwei im wesentlichen parallel zu seiner Drehachse im Abstand angeordnete Mischstäbe und eine an diesen angeordnete Förderspirale aufweisender Mischquirl, der an einem Ende mit einem Antriebsmotor und am anderen Ende mit einer Förderpumpe verbunden ist, weist erfindungsgemäß zusätzlich wenigstens einen Hilfs-Mischstab auf, der im Bereich der Umlaufbahn der Mischstäbe angeordnet ist und der zu dem in Drehrichtung vor diesem angeordneten Mischstab einen Winkelabstand von im wesentlichen 45° bis 135° hat.
Durch diesen zusätzlichen Hilfs-Mischstab, der so angeordnet ist, daß die Mischzone im Inneren der Umlaufbahn der Mischstäbe frei von Bauteilen bleibt, gelingt es, das Mischgut beschleunigt mit Wasser zu durchmischen und dabei zu Verklumpungen führende unbefeuchtete oder wenig befeuchtete Mischbereiche weitestgehend zu beseitigen. Damit werden auch Verstopfungen beim Förderprozeß des gemischten Gutes vermieden.

Vorteilhaft ist es, wenn zwischen den Mischstäben jeweils wenigstens ein Hilfs-Mischstab angeordnet ist und wenn der Winkelabstand der Hilfs-Mischstäbe zu den Mischstäben etwa 90° beträgt, weil dadurch der Abstand zwischen den Stäben stets gleich ist und die Wirkung der Hilfs-Mischstäbe auf die Durchmischung optimiert ist. Sind die Hilfs-Mischstäbe bzw. ist der Hilfsmischstab hingegen sehr nahe an einem Mischstab angeordnet, also in einem Winkelabstand unter 45°, wird die Verbesserung des Mischprozesses spürbar reduziert.

Der jeweilige Hilfs-Mischstab ist über den gesamten Bereich der Mischzone ausgebildet und reicht antriebsmotorseitig bis in den Bereich der Förderspirale hinein, um auf diese Weise möglichst frühzeitig in den Mischprozeß eingreifen und über die gesamte Dauer desselben wirken zu können.

Dabei kann der Hilfs-Mischstab über Abwinklungen am Grundkörper des Mischquirls gehaltert sein, vorzugsweise derart, daß er an seinem förderpumpenseitigen Ende vermittels einer zur Drehachse gerichteten Abwinklung an einem die Mischstäbe an deren förderpumpenseitigem Ende verbindenden und einen Zentrierzapfen für die Förderpumpe aufweisenden Querstab angeordnet ist und an seinem antriebsmotorseitigen Ende über eine Abwinklung an einem Mischstab oder einer verbindenden Traverse.

Der jeweilige Hilfs-Miscbstab kann gerade und beispielsweise parallel zu den Mischstäben ausgebildet sein. Zur weiteren Erhöhung der Effektivität des Mischprozesses kann er jedoch auch in der durch diesen und die Drehachse definierten Ebene wellenförmig ausgebildet sein.

Bei Anordnung mehrerer Hilfsmischstäbe können die Wellenberge eines Hilfs-Mischstabes den Wellentälern eines jeweils anderen Hilfs-Mischstabes gegenüberstehen. Auf diese Weise werden vorteilhaft zusätzliche Strömungen bei der Durchmischung des Mischgutes mit Wasser erzeugt, und die Durchmischung wird intensiviert.

Aus dem gleichen Grunde ist es auch schon vorteilhaft, einen Hilfs-Mischstab wellenförmig und einen gegenüberstehenden gerade auszubilden.
Der jeweilige Hilfs-Mischstab kann Rund-, Flach- oder Vierkantprofil aufweisen. Mehrere Hilfs-Mischstäbe können auch zu einem Modul verbunden sein, der als Nachrüstbaueinheit in herkömmliche Mischquirle einsetzbar ist.

Es hat sich gezeigt, daß die Wirkung der Hilfs-Mischstäbe auch bei einem erheblich kleineren Querschnitt als der der Mischstäbe gegeben ist, so daß vergleichsweise dünne Hilfs-Mischstäbe völlig ausreichend sind.

Die Erfindung wird nachstehend anhand eines Ausführungsbeispiels erläutert. In der zugehörigen Zeichnung zeigen schematisch:
- Fig. 1:: eine Mischeinrichtung mit einem erfindungsgemäßen Mischquirl,
- Fig. 2:: eine perspektivische Darstellung des Mischquirls,
- Fig. 3:: einen Schnitt III-III durch den Mischquirl.

In Fig. 1 ist eine Mischeinrichtung mit einem erfindungsgemäßen Mischquirl 1 für eine Putzmaschine dargestellt. Der Mischquirl 1 weist zwei parallel zur Drehachse A im Abstand angeordnete Mischstäbe 2 und in der Mitte zwischen diesen im gleichen Abstand zur Drehachse A jeweils einen Hilfs-Mischstab 2a sowie eine Förderspirale 3 auf. Am oberen Ende greift der Mischquirl 1 mit einem Flansch 4 in eine mit diesem korrespondierende Ausnehmung der Abtriebswelle 5 eines Elektromotors 6 ein. Am unteren Ende sind die Mischstäbe 2 und die Hilfs-Mischstäbe 2a durch einen einen Zentrierzapfen 7 (Fig. 2) aufweisenden Querstab 8 miteinander verbunden, der die Stabilität des Mischquirls 1 sicherstellt und zugleich als Mitnahmeelement für die Förderpumpe 9, eine Schneckenpumpe bekannter Bauart, also als Antriebselement für diese wirkt. Der Mischquirl 1 ist so angeordnet, daß sich die Förderspirale 3 im Bereich eines Fördertrichters 10 und die Mischstäbe 2 im Bereich ihrer parallelen Anordnung in einer Mischzone 11 befinden, die sich an den verjüngten Ausgang des Fördertrichters 10 anschließt und in die eine Rohrleitung 12 zur Einleitung von Wasser mündet. Die Hilfs-Mischstäbe 2a haben bei diese Anordnung zu dem in Drehrichtung jeweils vor diesen angeordnetem Mischstab 2 einen Winkelabstand von 90° und die gleiche Umlaufbahn wie die Mischstäbe 2.

Der in der Fig. 1 vornliegende Hilfs-Mischstab 2a ist im wesentlichen nur im Bereich der Mischzone 11 ausgebildet, während der im Bereich der Mischzone 11 verdeckte Hilfs-Mischstab 2a antriebsmotorseitig bis in den Fördertrichter 10 hineinragt.
Die Hilfs-Mischstäbe 2a sind an ihrem förderpumpenseitigen Ende jeweils über eine Abwinklung 2b (Fig.2), die radial zur Drehachse A gerichtet ist, an dem die Mischstäbe 2 verbindenden Querstab 8 befestigt und als Einheit ausgebildet. An dem anderen, dem antriebsmotorseitigen Ende sind sie jeweils über eine Abwinklung 2c mit einem Mischstab 2 fest verbunden. Auf diese Weise ist im Bereich der Mischzone 11 ein Mischkäfig gebildet.

Die Mischstäbe 2 sind durch die Förderspirale 3 hindurch bis zur Abtriebswelle 5 geführt. Mit ihrem der Förderpumpe 9 zugewandten Ende ist die Förderspirale 3 an einem der Mischstäbe 2 angeschweißt und im Abstand von dieser Befestigungsstelle durch eine mit beiden Mischstäben 2 verbundene Traverse 13 gestützt (Schweißverbindung), die zu etwa einem Drittel ihrer Gesamtlänge L außerhalb der Mischstäbe 2 angeordnet ist (Fig. 2). Diese Traverse 13 ist in radialer Richtung zur Anbindungsstelle an die Förderspirale 3 gegenüber der zur Drehachse A Senkrechten - oder der senkrecht zur Drehachse verlaufenden Ebene - in einem Winkel a von im wesentlichen 15° ansteigend angeordnet. Die Förderspirale 3 und die Traverse 13 weisen förderpumpenseitig jeweils eine Druckfläche 14 bzw. 15 auf, die in Drehrichtung (durch Pfeil angegeben) jeweils im Winkel β von im wesentlichen 15° angestellt sind. Die Mischstäbe 2 weisen drehachsenseitig ebenfalls eine Druckfläche 16 auf, die in Drehrichtung nach außen in einem Winkel γ von im wesentlichen 15° ausgestellt ist (Fig. 3). Die Traverse 13 und die Mischstäbe 2 sind in Drehrichtung vorn mit einer abgerundeten Schneide S versehen, wie aus den Fig. 1, 2, und 3 ersichtlich ist. Durch den Anstellwinkel β der Förderspirale und die damit verbundene Schrägstellung derselben ergibt sich auch an dieser eine Schneide S_{F}.

Die Fig.2 und 3 verdeutlichen die Ausbildung und Anordnung der Hilfs-Mischstäbe 2a. Diese sind in der Ebene, die durch diese selbst und die Drehachse A definiert ist, wellenförmig ausgebildet, wobei die Wellenberge des einen Hilfs-Mischstabes 2a den Wellentälern des jeweils anderen entgegengerichtet sind.

Beim Betrieb der Mischeinrichtung werden durch die Rohrleitung 12 Wasser W und durch die Aussparung 17 in dem Fördertrichter 10 pulverförmiges oder feinkörniges Mischgut M kontinuierlich eingegeben. Das Mischgut M gelangt dabei in den Bereich der rotierenden Förderspirale 3, die dieses mit ihrer Druckfläche 14 erfaßt und zur Mitte und nach unten, also in Richtung der Mischzone 11 drückt. Auch die im Abstand vom Ausgang des Fördertrichters 10 angeordnete Traverse 13 wirkt in dieser Weise. Im Bereich der Mischzone 11 wird das Mischgut M vom Wasser durchsetzt bzw. mit diesem vermischt, wobei die nach außen ausgestellten Mischstäbe 2 dazu beitragen, daß auch in diesem Bereich der Mischeinrichtung das Mischgut M zur Mitte zu gedrückt wird. Die Hilfs-Mischstäbe 2a erzeugen durch ihre Anordnung und Ausbildung zusätzliche Strömungen bei der Durchmischung des Mischgutes mit Wasser, so daß diese intensiviert wird. Auf diese Weise wird der Mischvorgang beschleunigt und Verklumpungen im Randbereich des Fördertrichters 10 und der Mischzone 11 sowie auch im Bereich der Traverse 13 werden weitgehend verhindert.

## Patentansprüche

1. Mischquirl für eine Mischeinrichtung mit zwei im wesentlichen parallel zu seiner Drehachse im Abstand angeordneten Mischstäben und einer an diesen angeordneten Förderspirale, der einerends mit einem Antriebsmotor und andernends mit einer Förderpumpe verbunden ist, wobei die Förderspirale im Bereich eines sich zur Förderpumpe zu verjüngenden Fördertrichters angeordnet ist und die Mischeinrichtung unterhalb des Fördertrichters eine Mischzone aufweist, in die eine Rohrleitung zum Einleiten von Wasser mündet, wobei im Bereich der Umlaufbahn der Mischstäbe (2) zwischen diesen wenigstens ein Hilfs-Mischstab (2a) angeordnet ist, der zu dem in Drehrichtung vor diesem angeordneten Mischstab (2) einen Winkelabstand von im wesentlichen 45° bis 135° aufweist.

2. Mischquirl nach Anspruch 1, dadurch gekennzeichnet, daß zwischen den Mischstäben (2) jeweils wenigstens ein Hilfs-Mischstab (2a) angeordnet ist.

3. Mischquirl nach Anspruch 1 oder 2, dadurch gekennzeichnet, daß der Winkelabstand im wesentlichen 90° beträgt.

4. Mischquirl nach Anspruch 1, 2 oder 3, dadurch gekennzeichnet, daß der jeweilige Hilfs-Mischstab (2a) über den gesamten Bereich der Mischzone (11) ausgebildet ist und antriebsmotorseitig bis in den Bereich der Förderspirale (3) hineinreicht.

5. Mischquirl nach Anspruch 1, 2 oder 4, dadurch gekennzeichnet, daß der jeweilige Hilfs-Mischstab (2a) an seinem förderpumpenseitigen Ende über eine zur Drehachse (A) gerichtete Abwinklung (2b) an einem die Mischstäbe (2) an deren förderpumpenseitigen Ende verbindenden und einen Zentrierzapfen (7) aufweisenden Querstab (8) und an seinem antriebsmotorseitigen Ende über eine Abwinklung (2c) mit jeweils einem Mischstab (2) oder einer die Mischstäbe verbindenden Traverse angeordnet ist.

6. Mischquirl nach einem der Ansprüche 1, 2, 4 oder 5, dadurch gekennzeichnet, daß der jeweilige Hilfs-Mischstab (2a) gerade ausgebildet ist.

7. Mischquirl nach einem der Ansprüche 1, 2, 4 oder 5, dadurch gekennzeichnet, daß der jeweilige Hilfs-Mischstab (2a) in der durch diesen und die Drehachse (A) definierten Ebene wellenförmig ausgebildet ist.

8. Mischquirl nach Anspruch 7, dadurch gekennzeichnet, daß bei Anordnung mehrerer Hilfs-Mischstäbe (2a) die Wellenberge eines Hilfs-Mischstabes (2a) den Wellentälern eines jeweils anderen (2a) gegenüberstehen.

9. Mischquirl nach Anspruch 2, dadurch gekennzeichnet, daß ein Hilfs-Mischstab (2a) in der durch diesen und die Drehachse (A) definierten Ebene wellenförmig ausgebildet und der diesem gegenüber angeordnete Hilfs-Mischstab (2a) gerade ist.

10. Mischquirl nach einem der Ansprüche 2, 8 oder 9, dadurch gekennzeichnet, daß die Hilfs-Mischstäbe (2a) eine Montageeinheit bilden.

## Claims

1. Twirling stick for a mixing device, having two mixing rods arranged substantially parallel to its rotational axis at a distance, and having a conveying spiral attached to said mixing rods, which twirling stick is connected to a drive motor at one end and to a feed pump at the other end, said conveying spiral being arranged in the region of a conveying funnel tapering towards the feed pump, and the mixing device having a mixing zone below the conveying funnel, into which mixing zone runs a pipe for introduction of water, at least one auxiliary mixing rod (2a) being arranged in the region of the rotation path of the mixing rods (2), between the same, which auxiliary rod (2a) has an angular distance of substantially 45° to 135° to the mixing rod (2), said mixing rod (2) being arranged ahead of the auxiliary mixing rod (2a) in the direction of rotation.

2. Twirling stick according to Claim 1, characterized in that between the mixing rods (2) there is arranged at least one respective auxiliary mixing rod (2a).

3. Twirling stick according to Claim 1 or 2, characterized in that the angular distance is substantially 90°.

4. Twirling stick according to Claim 1, 2 or 3, characterized in that the respective auxiliary mixing rod (2a) is configured along the entire region of the mixing zone (11), and at the side of the drive motor extends into the region of the conveying spiral (3).

5. Twirling stick according to Claim 1, 2 or 4, characterized in that the respective auxiliary mixing rod (2a) at the end thereof which faces the feed pump is arranged on a cross bar (8) via an angular part (2b) directed towards the rotational axis, said cross bar (8) connecting the mixing rods (2) at the end of the rods which faces towards the feed pump and having a centering pivot (7), and in that at the end thereof which faces towards the drive motor the respective auxiliary rod (2a) is attached via an angular part (2c) to a respective mixing rod (2) or a traverse connecting the mixing rods.

6. Twirling stick according to any one of Claims 1, 2, 4 or 5, characterized in that the respective auxiliary mixing rod (2a) is of a straight configuration.

7. Twirling stick according to any one of Claims 1, 2, 4 or 5, characterized in that the respective auxiliary mixing rod (2a) is of a wavy configuration in the plane defined by the same and the rotational axis (A).

8. Twirling stick according to Claim 7, characterized in that in the case of a plurality of auxiliary mixing rods (2a) being arranged, the wave crests of one auxiliary mixing rod (2a) are opposite the wave troughs of a respective other auxiliary rod (2a).

9. Twirling stick according to Claim 2, characterized in that one auxiliary mixing rod (2a) is of a wavy configuration in the plane defined by the same and the rotational axis (A), and that the auxiliary mixing rod (2a) positioned opposite thereof is of a straight configuration.

10. Twirling stick according to Claims 2, 8 or 9, characterized in that the auxiliary mixing rods (2a) constitute an assembly unit.

## Revendications

1. Fouet à mélanger pour mélangeur avec deux tiges mélangeuses disposées à distance essentiellement parallèlement à son axe de révolution et une spirale transporteuse placée sur celles-ci, qui est relié, d'une part, à un moteur d'entraînement et, d'autre part, à une pompe de refoulement, la spirale transporteuse étant disposée au niveau d'un entonnoir transporteur se rétrécissant vers la pompe de refoulement et le mélangeur présentant au-dessous de l'entonnoir transporteur une zone de mélange dans laquelle débouche une conduite permettant d'introduire de l'eau, au niveau de la trajectoire des tiges mélangeuses (2), entre celles-ci, étant disposée au moins une tige mélangeuse auxiliaire (2a) qui présente par rapport à la tige mélangeuse (2) placée avant celle-ci dans le sens de rotation, une distance angulaire essentiellement comprise entre 45° et 135°.

2. Fouet à mélanger selon la revendication 1, caractérisé en ce qu'à chaque fois au moins une tige mélangeuse auxiliaire (2a) est placée entre les tiges mélangeuses (2).

3. Fouet à mélanger selon la revendication 1 ou 2, caractérisé en ce que la distance angulaire est essentiellement de 90°.

4. Fouet à mélanger selon la revendication 1, 2 ou 3, caractérisé en ce que la tige mélangeuse auxiliaire (2a) est réalisée sur toute la partie de la zone de mélange (11) et s'avance, coté moteur d'entraînement, jusque dans la partie de la spirale transporteuse (3).

5. Fouet à mélanger selon la revendication 1, 2 ou 4, caractérisé en ce que la tige mélangeuse auxiliaire (2a) est placée au niveau de son extrémité côté pompe de refoulement, à travers une partie coudée (2b) orientée vers l'axe de révolution (A), sur une barre transversale (8) reliant les tiges mélangeuses (2) au niveau de leur extrémité côté pompe de refoulement et présentant une goupille de centrage (7), et au niveau de son extrémité côté moteur d'entraînement, à travers une partie coudée (2c), sur à chaque fois une tige mélangeuse (2) ou une traverse reliant les tiges mélangeuses.

6. Fouet à mélanger selon l'une des revendications 1, 2, 4 ou 5, caractérisé en ce que la tige mélangeuse auxiliaire (2a) est droite.

7. Fouet à mélanger selon l'une des revendications 1, 2, 4 ou 5, caractérisé en ce que la tige mélangeuse auxiliaire (2a), dans le plan défini par celle-ci et l'axe de révolution (A), est de forme ondulée.

8. Fouet à mélanger selon la revendication 7, caractérisé en ce qu'en cas de disposition de plusieurs tiges mélangeuses auxiliaires (2a), les sommets d'ondes d'une tige mélangeuse auxiliaire (2a) sont en face des creux d'ondes d'une autre (2a).

9. Fouet à mélanger selon la revendication 2, caractérisé en ce qu'une tige mélangeuse auxiliaire (2a), dans le plan défini par celle-ci et l'axe de révolution (A), est de forme ondulée et que la tige mélangeuse auxiliaire (2a) opposée à celle-ci est droite.

10. Fouet à mélanger selon l'une des revendications 2, 8 ou 9, caractérisé en ce que les tiges mélangeuses auxiliaires (2a) forment une unité de montage.
